# EUROPÄISCHE PATENTSCHRIFT

(11) **EP 1 348 355 B1**
(45) Veröffentlichungstag und Bekanntmachung des Hinweises auf die Patenterteilung: **09.11.2005**
(21) Anmeldenummer: 03006638.5
(22) Anmeldetag: 25.03.2003
(51) Int. Cl.: A47B 96/06, F16B 12/12, A47B 87/00

(54) **Regal- und Ablagesystem "Bine"**
'Bine' shelf and stocking system
Système de stockage et d'étagères 'bine'

(30) Priorität: 26.03.2002 DE 20204824 U
(43) Veröffentlichungstag der Anmeldung: 01.10.2003
(73) Patentinhaber: Wiehl, Andreas, 81667 München (DE)
(72) Erfinder: Wiehl, Andreas, 81667 München (DE)

(56) Entgegenhaltungen:
- DE-A- 19 824 348
- US-A- 6 132 017
- US-A- 6 132 129
- US-B1- 6 357 194

## Beschreibung

### Sinn der Erfindung

ist es, (A) ein neuartiges System zur Ablage, Präsentation oder zur technischen Verwendung - oder aber (B) - in verkleinerter Ausführung - ein zum Spielen oder zum Erstellen eines Modells zu schaffen, welches leicht **montierbar** und ebenso leicht wieder demontierbar und - **bienenwabenähnlich oder dreieckig** **-** der Logik des 60°-Winkels oder dem Mehrfachen des 60°-Winkels folgend -aufgebaut - sich nach individuellem Bedarf bei beliebiger Erweiterbarkeit konfigurieren lässt, wobei auf kompliziertes Montagematerial sowie Werkzeug verzichtet werden kann, gleichwohl jedoch ein Höchstmaß an innerer Stabilität bei hoher Formschönheit und/oder praktischer Nutzbarkeit erreicht werden kann.

### Stand der Technik

(A) Herkömmliche Regal- oder Ablage-Systeme folgen i. d. R. dem Gesetz des rechten Winkels. Das hat - auf den ersten Blick - statische sowie praktische Gründe.
   In der Patentschrift CH 631333 (sh. Anlage!) wird ein Wabensystem beschrieben. Eine Verwandtschaft zur vorliegenden Erfindung besteht jedoch nur insofern, als beide Male das statisch günstige, sich selbst stabilisierende Wabensystem zu Grunde liegt.
   Allerdings werden hier die Waben unmittelbar nebeneinander gesetzt. Sie werden nicht gesteckt, die einzelnen Trägerelemente sind nicht mit Einfräsungen zum Zusammenstecken versehen , sie beziehen ihren Zusammenhalt vielmehr durch die intelligente Verwendung einer Schiene, welche an den korrespondierenden Eckpunkten ihre Funktion erfüllt. Sie ist somit nur geringfügig mit vorliegender Erfindung verwandt.
   Hingegen spielt in er Patentschrift DE 38 27 622 C2 das Zusammenstecken einzelner Trägerelemente ohne die Verwendung anderer Hilfsmittel die zentrale Rolle - wie auch in der vorliegenden Erfindung. Sie ist jedoch in der speziellen Weise des Zusammensteckens (sh. Anspruch 1!) komplizierter als vorliegende Erfindung; weiter folgt sie dem Gesetzt des rechten Winkels - sie zielt nicht auf die Besonderheit, welche durch einen 30°-Winkel-Einschnitt erreicht wird und zu den vorliegenden Formbesonderheiten führt.
   Auch die französische Patentschrift Nr. FR 77 04489 fußt auf einfachem Zusammenstecken verschiedener Trägerelemente. Interessant ist hierbei Fig. 5 (Sh. Zeichnung!), welche durch die diagonale Anordnung eine gewisse Ähnlichkeit mit dem sechseckigen Wabensystem aufweist. Allein spielt hier der 30°-Winkel keine Rolle, wird weiter keine Formvielfalt erreicht.
   Über die Probleme herkömmlicher - auch modemer Montageweisen hinsichtlich ihrer Aufwändigkeit und ihres Verschleißes wird in DE 38 27 622 C2 ausführlich eingegangen. Der Vorteil eines bloßen Stecksystems wird beschrieben; die Einfachheit der Montage und ihr geringe Verschleißanfälligkeit ist in vorliegender Erfindung noch besser gelöst als in DE 38 27 622 C2.
   Das Dokument US 6 132 129 ist als nächstliegender Stand der Technik genannt.
   In Japan kennt man ausgeklügelte Holzverbindungen ohne zusätzliche Bauteile; jedoch sind diese Verbindungen derart kompliziert, dass sie für den Laien nicht praktikabel sind.
   Eine besondere Qualität der vorliegenden Erfindung ist ihre einfache Montierbarkeit.
   Ein ästhetischer Mangel der herkömmlichen Bauweise ist ihre Uniformität: der ausschließlich auftretende rechte Winkel lässt von seiner Struktur her eine größere Formvielfalt nicht zu.
   Das vorliegende Regal- und Ablagesystem weist eine Reihe von verschieden gestalteten Ablagemöglichkeiten aus. (Sh. Zeichnung!)
(B) Hinsichtlich einer Verwendung vorliegender Erfindung zum Spielen oder als Modell für Möblierungsvorhaben oder einfach nur zu einem spielerischen Erlernen der Montage kommen ihre besonderen Qualitäten: Einfachheit der Montage bei hoher Formenvielfalt, einfache Demontierbarkeit und Eignung zur Serienherstellung zum Tragen.
   Es gibt Lego, Construkta, Plastikant; es gibt femer diverse Steckspiele aus Holz, Plastik oder anderen festen Materialien. In keinem dieser Spiele liegt der 60°-Winkel als prägende Eigenschaft zu Grunde - ein Steckspiel, welches dem oben beschriebenen als Miniaturausführung entspricht, ist dem Autor dieser Erfindung nicht bekannt.

### Beschreibung der Erfindung

Die Erfindung kommt im Wesentlichen mit **zwei Bauelementen** aus;
1. einem rechteckigen Trägerelement (2) mit zwei Einfräsungen (12) an seinen Enden, welches aus herkömmlichen Material wie Holz, Plastik, Metall, Glas, festem Karton usw. hergestellt werden kann.
2. Wenn größere Systeme geschaffen werden sollen oder hohe Belastungen ausgehalten werden müssen, empfiehlt sich die Verwendung eines stabilisierenden **Füll- bzw. Klammer-Elements** (3), (6), (6a).

Jeweils sechs Trägerelemente werden in einer Bienenwaben-ähnlichen Form, dem **Modul "Wabe"** zusammengesetzt, was durch einfaches Ineinander-Fugen geschieht.
Ermöglicht wird dies durch zwei senkrechte - bezogen auf die TE-Tiefe - 30°-Einschnitte bzw. Einfräsungen in Trägerelementstärke, auf bevorzugt halber Breite des Trägerelements bei einem Winkel von 30°, bezogen zur Senkrechte zum Trägerelement, wobei die beiden Winkel trapezförmig aufeinander zulaufen. Auf diese Weise lässt sich das Grundmodul des AblageSystems einfach zusammen fügen. Hierbei ist bei gewöhnlicher Belastung und qualitätsvollem Baumaterial wie etwa Multiplex die Verwendung des genannten Füllungselements (3) zur Stabilisierung noch nicht erforderlich.
Erst wenn mehrere Module übereinander oder zu Überbrückungen zusammengefügt werden sollen und dementsprechend höhere Belastungen auftreten, empfiehlt sich ihre Verwendung.
Zu Dichte und Statik des Bienenwabenmodells bedarf es keiner weiteren Erklärungen - sie sind hinlänglich bekannt.

Sollen mehrere Module zusammen gefügt werden, müssen die Trägerelement-Enden passgenau zueinander gefügt werden. Hierzu ist es nötig, dass sie - ebenfalls in einem Winkel von 30° angeschrägt sind, wiederum trapezförmig und in gleicher Ausrichtung, wie die beiden Einschnitte.
Nun kommt das stabilisierende Füll- bzw. Klammer-Element zum Einsatz. In der Form eines doppelten Trapezes oder einem doppelten griechischem Sigma (3), (6) entsprechend, verklammert es zwei Module miteinander.
Als schmales Element kann es auch im Sinne einer Ablage nutzbringende Funktion übernehmen.

Ebenso ist es aber auch als vollständige Füllung nützlich, indem es die gesamte Fläche ausfüllt, welche zwischen zwei einander berührenden Modulen entsteht.
In diesem Falle stabilisiert es sowohl in der Form eines trapezförmig (6a) zugeschnittenen Brettes, als auch als ein den gesamten Zwischenraum füllendes Element (6).
Insbesondere an der Basis, aber auch an den Rändern lässt sich als stabilisierende Füllung ein einfaches oder doppeltes (6), (6a) Trapez einsetzen. Eine solche Füllung empfiehlt sich auch dann, wenn diese an einer Wand anliegt, an welcher sie verschraubt werden kann und so einem Ablagesystem sozusagen als Anker dient, an welchem dieses verschraubt werden kann, um nicht Raumeinwerts zu kippen.

In Weiterentwicklung der Erfindung lassen sich zusätzliche Trägerelemente - hier "STAP" genannt - auch in die Waben einsetzen. Dazu lassen sich die vorhandenen Trägerelemente verwenden, oder, um den hier störenden Einschnitt zu vermeiden, Trägerelemente eben ohne Einschnitt. Der Winkel von 30° macht dies passgenau möglich. Im Falle eines Einschnitts genau an den Viertelenden der Trägerelemente füllt das eingeschobene Trägerelement exakt die Wabenmitte. In diesem Falle erreichen wir den bevorzugten, möglicherweise faszinierenden Sonderfall, dass - abgesehen von den nötigen Verklammerungen bzw. Wand- oder Bodenverankerungen - **ein einziges Bauteil die Herstellung eines derart komplexen Ablagesystems ermöglicht.**

Werden diese Trägerelemente an den Auflageenden fixiert, etwa durch Krampen oder durch einfache Verschraubung, entsteht ein zusätzlich stabilisierendes Wirkungsmoment. Dies beeinträchtigt den Charme des Systems, ohne Leim und Eisen auszukommen, nur geringfügig. Für den Fall, dass das System nicht gestellt, sondern an einer Wand hängend befestigt wird, ist eine solche zusätzliche Sicherung nicht nötig.
Die Zwischenräume unterhalb, neben und oberhalb der eigentlichen Waben lassen sich als Ablagefläche, z.B. für Zeitschriften CD's usw. nutzen; ebenso lassen sich die kleinen Sechseck-Waben, welche an den Berührungspunkten der jeweiligen Trägerelementenden entstehen zur Ablage oder zum Präsentieren nutzen.
Eine günstige Statik lässt sich jedoch auf einfache Weise erreichen, indem die Basis am Boden fixiert wird. Dies ist durch Verschraubung möglich, oder auch durch Einfügen eines konisch im 30°-Winkel zugeschnitten Brettes (3a), welches sich eicht am Boden oder auf einer Bodenplatte fixieren lässt. Hierdurch erhält das gesamte System die günstige "Statik des Bogens
Es sind neben der in der Zeichnung dargestellten Form noch eine Fülle anderer Kombinationen möglich.

Natürlich lassen sich die beschriebenen Einschnitte auch versetzen - Mehr am Rande gelegen, vergrößern sie die Innenwabe, mehr zur Mitte hin angebracht, werden die besagten Zwischenräume vergrößert. Hierbei müssen jedoch Symmetrie und Einheitlichkeit gewahrt bleiben, soll ein aus mehreren Modulen bestehendes System passgenau harmonisiert werden. Möglich ist indes die Bildung eines gedehnten Sechsecks (sh. Zeichnung 4!), wobei zwei von sechs Trägerelementen einer Wabenform verlängert sind.

Insbesondere eine günstige Proportion soll im Folgenden dargestellt werden:
1. Wie bereits oben beschrieben: der Einschnitt erfolgt jeweils an den "Viertelenden" der Trägerelemente, so dass die Länge des mittleren Abschnittes a' die Hälfte der Gesamtlänge a beträgt - dadurch wird das passgenaue, mittige Einfügen eines Trägerelementes, (2) oder (4), in das Sechseck (1) ermöglicht.

Bei stabilem Trägermaterial lassen sich sogar Zwischenräume überbrücken, etwa um eine Durchreiche einzurahmen.

In Weiterentwicklung der Erfindung lassen sich einzelne oder mehrere Module auch als Träger für Tischplatten etwa oder einfach als Hocker verwenden.
Hierbei empfiehlt sich neben der sechseckigen Wabenform die stabilere Dreiecksform.
Drei Grundelemente lassen sich dann zu einem Dreieck zusammenfügen, wenn eines der Grundelemente wechselseitig eingefräst wurde.

Selbst die Herstellung eines Klettergerüstes lässt sich so in einfacher Form bewerkstelligen.

In Weiterentwicklung der Erfindung lassen sich noch zusätzliche Teile einfügen, Trägerelemente in schwindenden Maßen etwa, die ein sich verjüngendes System von waagerechten Ablageflächen bilden, oder Dreiecke von 30°-60°-90°, welche an den Schrägen der Waben zusätzliche waagerechte Ablageflächen bilden.

In verkleinerter Ausführung eignet sich das vorliegende, auf Sechs- und/oder Dreieck beruhende Konstruktionssystem als Spiel. In seinen vielfältigen Möglichkeiten bewegt es die Konstruktions-Phantasie und schult das räumliche Vorstellungsvermögen. Hierbei kann es auch zur modellhaften Vorbereitung für eine wirkliche Möblierung etwa dienen. Es führt auch in die besondere Technik des Konstruierens ein, ohne dabei gewichtige Möbelteile bewegen zu müssen.
Darüber hinaus lässt es sich sogar als Kleinablage für Gewürze, Schmuck etc. in Anwendung bringen.

### Vorteile dieser Bauweise :

### 1. Die niedrigen Herstellungskosten

Aufgrund der Einfachheit der Konstruktion - lediglich Einschnitte und Abwinkeln der Trägerelementenden und die Herstellung der stabilisierenden Füllungen sind vonnöten - können die Herstellungskosten besonders niedrig angesetzt werden.

### 2. Die Einfachheit Montage

Gelernt werden muss lediglich das geeignete Zusammenfügen zweier Trägerelemente, bzw. das Einfügen der stabilisierenden Verklammerungen, was sich unmittelbar aus der Anschauung ergibt. Das Einfügen der Füllungen bedarf nur einfachster Erklärung. Selbst bei größeren Bausätzen aus vielen Modulen bleibt die einmal begonnene Montagelogik nicht nur erhalten, sie strukturiert sich geradezu von selbst.
Beim Miniaturmodell lässt sich dies spielerisch einüben.

### 3. Die günstige Stabilität

Die günstigen statischen Eigenschaften des Bienenwabenmodells sind hinlänglich bekannt.
Das gleichseitige Dreieck ist die stabilste Form überhaupt. Ein Einfügen von Klammerelementen (3, 6) schafft zusätzliche Stabilität.

### 4. Flexibilität im Raum

Da die Module beliebig aufgebaut werden können, sind sie auch geeignet, besonderen Wandformen gerecht zu werden. Mansarden etwa können so besser gefüllt werden.
Als Raumteiler eignen sie sich nicht nur von Ihrer Ästhetik her - sie lassen sich auch besonders günstig am Boden bzw. auf einer geeigneten Bodenplatte durch konisch zugeschnittene Bretter etwa fixieren.

### 5. Schönheit

Das Sechseck befreit vom Gesetz des rechten Winkels. Es bewirkt, zumal mit den Konstruktionsbedingten Zwischenräumen eine kleine, regelmäßige Vielfalt von Erscheinungsformen, welche das Auge ansprechen.
Das Bienenwaben-Modell begünstigt u. a. die klassische Komposition des Dreiecks (Sh. Zeichnung!).

### 6. Vielseitige Verwendbarkeit

Das System lässt sich u. a. zur Ablage, zur Präsentation und/oder als Raumteiler verwenden.
Aufgrund seiner Solidität und einfachen Montier- sowie Demontierbarkeit lässt es sich als Gerüst für Füllungen wie Putz, Bauschaum etc, aber auch als Formgerüst für Abgüsse u. ä. verwenden.
Da es von der Seite her eine aufgebrochene Form besitzt, kommen in ihm auch schallschluckende Eigenschaften zum Tragen. Auf solche Weise lassen sich schalldämmende Mauern an vielbefahrenen Straßen etwa montieren.
Insbesondere ist die Verwendbarkeit als Spiel oder Modell hervorzuheben. Eine Miniaturausführung hierzu lässt sich leicht herstellen.

### Bezeichnungen

- (1): Modul "Wabe"
- (2): Trägerelement "Stark"
- (2a): Trägerelement - gegenläufig gefräst
- (3): Füllung doppelt "Pirat"
- (3a): Füllung einfach (Bodenfixierung)
- (4): Trägerelement ohne Einfräsung "Stap"
- (5): Bodenplatte
- (5a): Boden
- (6a): Füllung doppelt, zur Wandfixierung
- (12): Einfräsung
- (13): Symmetrieachse
- (d): Dicke des Trägerelements
- (16): Dreieck
- (17): gedehntes Sechseck

## Patentansprüche

1. Stecksystem aus rechteckigen Trägerelementen (2) mit einer Breite und einer Tiefe,
**dadurch gekennzeichnet,**
**dass** jedes Trägerelement (2) zwei senkrecht zur Trägerelementtiefe ausgerichtete Einschnitte bzw. Einfräsungen mit einer Neigung von 30° bezogen zur Senkrechten des rechteckigen Trägerelements in Trägerelementstärke aufweist, wobei die beiden Einschnitte bzw. Einfräsungen trapezförmig zueinander zulaufen.

2. Stecksystem nach Anspruch 1,
**dadurch gekennzeichnet, dass** die Einschnitte symmetrisch zur Mitte (13) des Trägerelements (2) angebracht sind.

3. Stecksystem nach Anspruch 1 oder 2,
**dadurch gekennzeichnet, dass** die Trägerelemente an ihren Enden trapezförmig im 60°-Winkel, bevorzugt parallel zu den Einschnitten, zugeschnitten sind.

4. Stecksystem nach Anspruch 1,2 oder 3,
**dadurch gekennzeichnet, dass** 30°- doppeltrapezförmige Füllungen (3), Einlagen oder ähnliche, zum Verklammern geeignete Elemente, zur zusätzlichen Stabilisierung, insbesondere zur Verbindung zweier Module eingebracht werden können.

5. Stecksystem nach Anspruch 1, **dadurch gekennzeichnet, dass** ein zusätzliches Trägerelement (4) in ein Sechseck (1) oder einem dem Sechseck verwandten Bauteil - bevorzugt mittig - eingefügt wird, welches zum Zwecke der verbesserten Statik fixiert werden kann.

6. Stecksystem nach einem der Ansprüche 1 bis 5,
**dadurch gekennzeichnet, dass** zwei Einschnitte
- an den Viertelenden der Trägerelemente vorgesehen sind, dergestalt, dass der innere Teil a' des Trägerelements an seiner größeren Seite die Hälfte seiner Gesamtlänge a misst (a' = a/2).

7. Stecksystem nach einem der Ansprüche 1 bis 6,
**dadurch gekennzeichnet, dass** an den Enden der Trägerelemente und/oder an den Enden der Verklammerungen Kraftansatzpunkte wie Lochungen eingebracht sind, in welche sich Klammem, Krampen, auch über drei Ecken verklammernde Krampen oder andere, den gleichen Zweck erfüllende Elemente einsetzen lassen, welche ein Aufklaffen der Fugen zwischen den einzelnen Modulen verhindern.

8. Stecksystem nach einem der Ansprüche 1 bis 7,
**dadurch gekennzeichnet, dass** trapez- oder doppeltrapezförmige Füllungen (6a), (6) zur Verbesserung der Stabilität und/oder zum festen Anbringen an einer Wand verwandt werden können

9. Stecksystem nach einem der Ansprüche 1 bis 8,
**dadurch gekennzeichnet, dass** trapezförmig zugeschnittene Bretter an der Basis eines Moduls (1) eingefügt werden, welche eine feste Verbindung zum Boden oder einer Bodenplatte herstellen.

10. Stecksystem nach einem der Ansprüche 1 bis 9,
**dadurch gekennzeichnet, dass** einzelne Module aus ungleich langen Trägerelementen zusammen gesteckt werden.

11. Verwendung des Stecksystems nach einem der Ansprüche 1 bis 10 zur Erstellung eines Regalsystems.

12. Verwendung des Stecksystems nach einem der Ansprüche 1 bis 10 zur Erstellung eines Podestes.

13. Verwendung des Stecksystems nach einem der Ansprüche 1 bis 10 zur Erstellung einer Versteifungsstruktur.

14. Verwendung des Stecksystems nach einem der Ansprüche 1 bis 10 zur Erstellung eines Baugerüstes.

15. Verwendung des Stecksystems nach einem der Ansprüche 1 bis 10 zur Erstellung eines Struktursystems.

16. Verwendung des Stecksystems nach einem der Ansprüche 1 bis 10 im Modellbau.

17. Verwendung des Stecksystems nach einem der Ansprüche 1 bis 10 als Konstruktions- oder Geschicklichkeitsspiel.

## Claims

1. Construction system consisting of rectangular support elements (2) with a certain breadth and depth, specified in so far as each support element (2) has two incisions i.e. millings placed in vertical position to the depth of the support element in a 30 degrees angle in relation to the vertical of the rectangular support element and in the thickness of the support element, whereby the two incisions i.e. millings taper to each other in a trapezoide shape.

2. specified in so far as the incisions are placed symmetrical to the center (13) of the support clement (2).

3. specified in so far as the support elements at the ends are cut in a trapezoide shape in a 60 degrees angle, preferably parallel to the incisions.

4. specified in so far as fillings in the shape of a double trapezoide with a 30 degrees angle or similar elements for use of clamping can be fitted for the purpose of further stabilization, especially for connecting two modules.

5. specified in so far as an additional support element (4) can be placed in a hexagon (1) or an element with similar properties - preferably in a central position -, which can be fixed for a better static position.

6. specified in so far as two incisions at a quarter of the length of the support elements are designated in such a way, that the inner part a' of the support element on the bigger side measures half of the length over all a (a' = a/2).

7. specified in so far as there are locations such as holes at the ends of the support elements and/or at the ends of the clamp elements, in which can be inserted clips, cramps (even reaching over three points) or other elements fulfilling the same purpose, in order to prevent the joints from gaping.

8. specified in so far as fillings (6a) (6) in the shape of a trapezoide or a double trapezoide can be used for ameliorating the stability and/or for fixing it to a wall.

9. specified in so far as boards cut in a trapezoide shape can be inserted at the base of a module (1) in order to enable a close connection to the ground or a ground plate.

10. specified in so far as individual modules consisting of support elements having a different length can be fitted together.

11. construction system for use as a stocking system.

12. construction system for use as a platform.

13. construction system for use as a stabilizing structure.

14. construction system for use as scaffolding.

15. construction system for use as structure system.

16. constructio system for use in constructing design models.

17. construction system for use in play for developing constructing skills or dexterity.

## Revendications

1. Système d'assemblage d'éléments porteurs rectangulaires (2) d'une certaine largeur et profondeur, **caractérisé par le fait que** chaque élément porteur (2) possède dans l'épaisseur de l'élément porteur deux entailles disposées verticalement par rapport à la profondeur de l'élément porteur, selon un angle de 30°, par rapport à la verticale de l'élément porteur rectangulaire, sachant que les deux entailles sont disposées respectivement de manière trapézoïdale.

2. Système d'assemblage selon la revendication 1, **caractérisé par le fait que** les entailles sont placées symétriquement par rapport au milieu (13) de l'élément porteur (2).

3. Système d'assemblage selon les revendications 1 et 2, **caractérisé par le fait que** les éléments porteurs sont découpés à leur extrémité en trapèze d'angle de 60°, de préférence en parallèle aux entailles.

4. Système d'assemblage selon les revendications 1, 2 ou 3,
**caractérisé par le fait que** des renforts en double trapèze de 30° (3), garnitures ou autres éléments de fixation peuvent être insérés pour une stabilisation supplémentaire, en particulier pour l'assemblage de deux modules.

5. Système d'assemblage selon la revendication 1, **caractérisé par le fait qu'**un élément porteur supplémentaire (4) est inséré de préférence au milieu d'un hexagone (1) ou d'une pièce semblable à un hexagone, et peut être fixé afin d'améliorer la statique.

6. Système d'assemblage selon l'une des revendications 1 à 5, **caractérisé par le fait que** deux entailles sont prévues aux quarts des extrémités des éléments porteurs, de manière à ce que la partie intérieure a' de l'élément porteur sur son côté supérieur mesure la moitié de sa longueur totale a (a'= a/2)

7. Système d'assemblage selon l'une des revendications 1 à 6, **caractérisé par le fait qu'**aux extrémités des éléments porteurs et (ou) aux extrémités des crochets sont placés des points de contrainte sous forme de trous permettant d'y placer des crochets, pitons fixés sur trois angles ou autres éléments remplissant la même fonction, afin d'éviter un écartement des joints entre les différents modules.

8. Système d'assemblage selon l'une des revendications 1 à 7, **caractérisé par le fait que** les renforts à simple ou double trapèze (6a), (6) peuvent être utilisés pour améliorer la stabilité ou pour la fixation à un mur.

9. Système d'assemblage selon l'une des revendications 1 à 8, **caractérisé par** la possibilité d'insérer des planches de coupe trapézoïdale à la base d'un module (1), garantissant une bonne fixation au sol ou à une plaque de base.

10. Système d'assemblage selon l'une des revendications 1 à 9, **caractérisé par le fait que** sont assemblés divers modules composés d'éléments porteurs de longueurs différentes.

11. Utilisation du système d'assemblage selon l'une des revendications 1 à 10 pour la réalisation d'un système de rangement à étagères.

12. Utilisation d'un système d'assemblage selon l'une des revendications pour la réalisation d'une estrade.

13. Utilisation d'un système d'assemblage selon l'une des revendications 1 à 10 pour la réalisation d'une structure de renforcement.

14. Utilisation d'un système d'assemblage selon l'une des revendications 1 à 10 pour la réalisation d'un échafaudage.

15. Utilisation d'un système d'assemblage selon l'une des revendications 1 à 10 pour la réalisation d'un système structuré.

16. Utilisation du système d'assemblage selon l'une des revendications 1 à 10 pour la fabrication de maquettes.

17. Utilisation du système d'assemblage selon l'une des revendications 1 à 10 comme jeu de construction ou d'adresse.
